# EUROPÄISCHE PATENTSCHRIFT

(11) **EP 3 384 108 B1**
(45) Veröffentlichungstag und Bekanntmachung des Hinweises auf die Patenterteilung: **24.02.2021**
(21) Anmeldenummer: 16802069.1
(22) Anmeldetag: 29.11.2016
(51) Int. Cl.: E04G 11/48, E04G 11/50, E04G 11/54

(54) **SCHALUNGSTEIL UND DECKENSCHALUNG MIT EINEM SOLCHEN SCHALUNGSTEIL**
FORMWORK PART AND CEILING FORMWORK COMPRISING SUCH A FORMWORK PART
PIÈCE DE COFFRAGE ET COFFRAGE DE DALLES COMPRENANT UNE TELLE PIÈCE DE COFFRAGE

(30) Priorität: 30.11.2015 DE 102015223762
(43) Veröffentlichungstag der Anmeldung: 10.10.2018
(73) Patentinhaber: Peri GmbH, 89264 Weissenhorn (DE)
(72) Erfinder: SCHNEIDER, Werner, 89155 Erbach (DE)
(74) Vertreter: K & H Bonapat Patentanwälte Koch · von Behren & Partner mbB
(86) Internationale Anmeldenummer: PCT/EP2016/079085
(87) Internationale Veröffentlichungsnummer: WO 2017/093225

(56) Entgegenhaltungen:
- EP-A1- 2 754 778
- WO-A1-2015/042625
- DE-A1-102007 021 159
- DE-U1- 20 318 912
- DE-U1-202013 104 108

## Beschreibung

Die Erfindung betrifft ein Schalungsteil für eine Deckenschalung, wobei das Schalungsteil ein Ausgleichselement aufweist. Die Erfindung betrifft weiterhin eine Deckenschalung mit einem solchen Schalungsteil.

Es ist bekannt, Schalelemente zur Herstellung von Betondecken einzusetzen. Dabei kommen insbesondere Rahmentafelschalelemente zum Einsatz, die zumindest teilweise eine Form zum Einfüllen von flüssigem Beton bilden. Nach dem Aushärten des Betons werden die Schalelemente entfernt.

Schalelemente können nicht an beliebige Flächen angepasst werden. Um Lücken zwischen den Schalelementen und einer Wand schließen zu können, sind Behelfskonstruktionen bekannt, die eine Trägerkonstruktion mit einer individuell auf die Lücke zugeschnittene Schalhaut tragen Die Dokumente DE 20318912 U1 und DE 10 2007021159 offenbaren Schalungsteile mit Längsträger, Außenträger, zwei Querträger und Mittelträger.

Aufgabe der vorliegenden Erfindung ist es demgegenüber, ein Schalungsteil mit einem Ausgleichselement zu schaffen, das flexibel zum Schließen einer Lücke zwischen einem Schalelement und einer Wand anpassbar und wiederverwendbar ist. Aufgabe der Erfindung ist es weiterhin, eine Deckenschalung mit einem solchen Schalungsteil bereit zu stellen.

Diese Aufgabe wird erfindungsgemäß durch ein Schalungsteil mit den Merkmalen des Patentanspruchs 1 sowie durch eine Deckenschalung mit den Merkmalen der Patentansprüche 11 und 12 gelöst. Die Unteransprüche geben zweckmäßige Weiterbildungen an.

Die erfindungsgemäße Aufgabe wird somit gelöst durch ein Schalungsteil für eine Deckenschalung. Das Schalungsteil weist ein Ausgleichselement auf. Das Ausgleichselement weist einen Grundrahmen auf. Der Grundrahmen weist inter alia einen Längsträger mit einer Nagelleiste auf, an der eine Ausgleichselementschalhaut der Deckenschalung befestigbar ist. Der Längsträger ist fest mit einem ersten Querträger und einem zweiten Querträger des Grundrahmens verbunden. Fest verbunden bedeutet im Sinne der vorliegenden Erfindung dabei, dass ein Lösen des Längsträgers von den Querträgern ohne Werkzeug nicht möglich ist. Die Verbindung kann beispielsweise durch Schweißen, Schrauben, Nieten oder Kleben hergestellt sein. Das Ausgleichselement weist weiterhin einen Außenträger auf, der, insbesondere in paralleler Ausrichtung zum Längsträger, verschiebbar an den beiden Querträgern geführt ist. Der Außenträger weist eine Nagelleiste zur Befestigung einer Ausgleichselementschalhaut auf.

Das erfindungsgemäße Schalungsteil weist somit zwei zueinander verstellbare Nagelleisten zur Aufnahme einer Ausgleichselementschalhaut auf. Das Schalungsteil kann dadurch an individuell bestehende Lücken in einer Deckenschalung angepasst und wiederholt eingesetzt werden.

Der Außenträger ist verschiebbar, aber nicht reversibel lösbar von den Querträgern entfernbar an den Querträgern angeordnet. Der unverlierbar an den Querträgern gesicherte Außenträger ermöglicht eine kompakte Handhabung des Schalungsteils.

Die Querträger können dazu ausgebildet sein, ein benachbartes Schalelement zu untergreifen.

Der Außenträger ist vorzugsweise in verschiedenen Positionen relativ zu den Querträgern arretierbar.

Erfindungsgemäß, weist das Schalungsteil einen ersten Mittelträger auf. Der Mittelträger ist parallel zum Längsträger angeordnet. Der erste Mittelträger ist reversibel lösbar mit den Querträgern verbunden. Der erste Mittelträger weist eine Nagelleiste zur Befestigung der Ausgleichselementschalhaut auf. Der erste Mittelträger bietet eine Zusatzstütze für die Ausgleichselementschalhaut, wenn diese großflächig installiert werden muss. Zusätzlich dazu kann der erste Mittelträger entnommen werden und alleine als Träger bei schmalen zu schließenden Spalten eingesetzt werden. Das heißt, dass der Mittelträger so ausgestaltet ist, dass er auch ohne Grundrahmen mit einem Stützenkopf verbindbar ist.

Ein erster Querträger kann eine erste Querträgerführungsleiste aufweisen. Die erste Querträgerführungsleiste kann zur Befestigung des ersten Mittelträgers und/oder des Außenträgers dienen. Dabei können der erste Mittelträger und/oder der Außenträger eine erste Mittelträgerführungsleiste bzw. eine erste Außenträgerführungsleiste aufweisen, die die erste Querträgerführungsleiste hintergreifen. Der erste Mittelträger bzw. der Außenträger können so auf konstruktiv einfache Art und Weise an dem ersten Querträger geführt werden.

Zusätzlich dazu kann ein zweiter Querträger eine zweite Querträgerführungsleiste aufweisen. Die zweite Querträgerführungsleiste kann zur Befestigung des ersten Mittelträgers und/oder des Außenträgers dienen. Dabei können der erste Mittelträger und/oder der Außenträger eine zweite Mittelträgerführungsleiste bzw. eine zweite Außenträgerführungsleiste aufweisen, die die zweite Querträgerführungsleiste hintergreift. Der erste Mittelträger bzw. der Außenträger können so besonders präzise an den beiden Querträgern geführt werden.

An zumindest einem Querträger kann eine Arretiervorrichtung vorgesehen sein, um die Position des ersten Mittelträgers festzulegen. Die Arretiervorrichtung kann eine kontinuierliche Verstellbarkeit des ersten Mittelträgers relativ zu einem Querträger ermöglichen. Beispielsweise kann die Arretiervorrichtung in Form einer Keilbefestigung ausgebildet sein. Die Arretiervorrichtung kann eine diskrete Verstellbarkeit des ersten Mittelträgers relativ zu einem Querträger ermöglichen. Beispielsweise kann der erste Querträger mehrere erste Abstecköffnungen aufweisen, in die ein bewegbar am ersten Mittelträger angeordneter erster Bolzen einführbar ist, sodass die Stellung des ersten Mittelträgers am ersten Querträger arretierbar ist.

Zusätzlich dazu kann der zweite Querträger mehrere zweite Abstecköffnungen aufweisen, in die ein bewegbar am ersten Mittelträger angeordneter zweiter Bolzen einführbar ist, sodass die Stellung des ersten Mittelträgers auch am zweiten Querträger und dadurch besonders präzise am Grundrahmen einstellbar ist.

Der erste Mittelträger weist Stützenkopfaufnahmen auf, um den ersten Mittelträger an einem Stützenkopf fixieren zu können. Die Stützenkopfaufnahmen können in Form von Verbindungsvorsprüngen ausgebildet sein, die Stützköpfe teilweise hintergreifen können. Die Verbindungsvorsprünge sind vorzugsweise an den in Richtung der Längsachse des ersten Mittelträgers gesehenen Enden des ersten Mittelträgers angeordnet oder ausgebildet.

Die Verbindungsvorsprünge sind vorzugsweise an Blechstreifen ausgebildet, die im Bereich der in Richtung der Längsachse des ersten Mittelträgers gesehenen Enden des ersten Mittelträgers angeordnet, insbesondere angeschweißt, sind.

Der Längsträger weist ebenso Stützenkopfaufnahmen auf. Besonders bevorzugt weist der Längsträger Verbindungsvorsprünge auf, die Stützenköpfe teilweise hintergreifen können. Die Verbindungsvorsprünge sind vorzugsweise an den in Richtung der Längsachse des Längsträgers gesehenen Enden des Längsträgers angeordnet oder ausgebildet.

Die Verbindungsvorsprünge sind vorzugsweise an Blechstreifen ausgebildet, die im Bereich der in Richtung der Längsachse des Längsträgers gesehenen Enden des Längsträgers angeordnet, insbesondere angeschweißt, sind.

Der Außenträger kann Stützenkopfaufnahmen aufweisen. Weiter bevorzugt weist der Außenträger Stützenkopfaufnahmen in Form von Verbindungsvorsprüngen auf, die Stützköpfe teilweise hintergreifen können. Die Verbindungsvorsprünge sind vorzugsweise an den in Richtung der Längsachse des Außenträgers gesehenen Enden des Außenträgers angeordnet oder ausgebildet.

Die Verbindungsvorsprünge sind vorzugsweise an Blechstreifen ausgebildet, die im Bereich der in Richtung der Längsachse des Außenträgers gesehenen Enden des Außenträgers angeordnet, insbesondere angeschweißt, sind.

Um große Lücken in der Schaihaut durch eine Ausgleichselementschalhaut schließen zu können, kann das Ausgleichselement zumindest einen weiteren Mittelträger aufweisen, der insbesondere identisch zum ersten Mittelträger ausgebildet ist. Der weitere Mittelträger ist bevorzugt reversibel lösbar an den Querträgern anordenbar und/oder relativ zu den Querträgern arretierbar verschiebbar ausgebildet.

Die Stabilität des Grundrahmens kann signifikant erhöht werden, wenn der Grundrahmen einen Längsverbinder aufweist, der die Querträger verbindet. Der Längsverbinder ist vorzugsweise parallel zum Längsträger ausgerichtet.

Das Schalungsteil kann einen Stützenkopf aufweisen. In diesem Fall sind das Ausgleichselement, der erste Mittelträger und/oder ein Doppelträger (siehe unten) mit dem Stützenkopf verbunden. Der Stützenkopf kann von einem Verbindungsvorsprung teilweise hintergriffen sein.

Die Ausgleichselementschalhaut kann ein Bestandteil des Ausgleichselements sein.

Die erfindungsgemäße Aufgabe wird weiterhin gelöst durch eine Deckenschalung mit einem zuvor beschriebenen Schalungsteil und einem Schalelement.

Die Deckenschalung kann einen Doppelträger aufweisen, wobei der Doppelträger Stützkopfaufnahmen an seinen längsseitigen Enden aufweist. Die Stützkopfaufnahmen sind vorzugsweise in Form von Verbindungsvorsprüngen ausgebildet, die insbesondere angeschweißt sind. Der Doppelträger weist zumindest eine Nagelleiste, insbesondere zwei Nagelleisten auf.

Vorzugsweise entspricht die minimale Breiten-Einstellbarkeit des Ausgleichelements der Breite des Schalelements. Unter der Breiten-Einstellbarkeit des Ausgleichelements wird dabei die maximal von der Ausgleichselementschalhaut überspannte bzw. überspannbare Breite minus die minimal von der Ausgleichselementschalhaut überspannte bzw. überspannbare Breite des Ausgleichelements verstanden. Bei einem rechteckförmigen Schalelement wird dabei unter der Breite des Schalelements die kürzere Seite des Schalelements in der Ebene der Schalhaut verstanden.

Weitere Merkmale und Vorteile der Erfindung ergeben sich aus der nachfolgenden Beschreibung mehrerer Ausführungsbeispiele der Erfindung, aus den Patentansprüchen sowie aus den Figuren der Zeichnung, die erfindungswesentliche Einzelheiten zeigt.

Die in der Zeichnung gezeigten Merkmale sind derart dargestellt, dass die erfindungsgemäßen Besonderheiten deutlich sichtbar gemacht werden können. Die verschiedenen Merkmale können je einzeln für sich oder zu mehreren in beliebigen Kombinationen bei Varianten der Erfindung verwirklicht sein innerhalb des Schutzbereichs, wie er durch die beigefügten Ansprüche definiert ist.

Es zeigen:
- Fig. 1: eine perspektivische Ansicht einer Deckenschalung mit mehreren Schalelementen, die auf Deckenstützen abgestützt sind sowie mit drei Schalungsteilen;
- Fig. 2: eine perspektivische Ansicht eines Grundrahmens eines Schalungsteils;
- Fig. 3: eine perspektivische Ansicht eines Außenträgers;
- Fig. 4: eine perspektivische Ansicht des Grundrahmens aus Fig. 2 mit dem Außenträger gemäß Fig. 3;
- Fig. 5: eine perspektivische Ansicht eines Mittelträgers;
- Fig. 6: eine perspektivische Ansicht eines Schalungsteils aus Fig. 1;
- Fig. 7: eine Draufsicht auf eine weitere Deckenschalung;
- Fig. 8: eine Draufsicht auf eine weitere Deckenschalung;
- Fig. 9: eine perspektivische Ansicht eines Doppelträgers; und
- Fig. 10: Draufsichten auf verschiedene Einsatzmöglichkeiten der erfindungsgemäßen Schalungsteile.

Fig. 1 zeigt eine Deckenschalung 10. Die Deckenschalung 10 dient der Herstellung einer Betondecke, die sich auf den Wänden 12a, 12b abstützt. Die Deckenschalung 10 weist mehrere Schalelemente auf, von denen aus Gründen der Übersichtlichkeit nur ein Schalelement 14 mit einem Bezugszeichen versehen ist. Die Schalelemente 14 sind auf Deckenstützen abgestützt, von denen in Fig. 1 aus Gründen der Übersichtlichkeit ebenfalls nur eine Deckenstütze 16 mit einem Bezugszeichen versehen ist. Die Deckenstütze 16 weist eine Schalungsstütze 18 und einen daran angeordneten Stützenkopf 20 auf. Die Schalelemente 14 weisen einen Rahmen 22 mit einer daran angeordneten Schalhaut 24 auf. Die Schalelemente 14 sind rechteckförmig ausgebildet, sodass beliebig geformte Decken nicht ausschließlich durch die in Fig. 1 dargestellten Schalelemente 14 herstellbar sind.

Die Deckenschalung 10 weist daher Schalungsteile 26a-c auf. Ebenso wie die Schalelemente 14 sind die Schalungsteile 26a-c durch Deckenstützen 16 abgestützt. Weiterhin sind die Schalungsteile 26a-c, ebenso wie die Schalelemente 14, einenends in zumindest einen Stützenkopf 20 einhängbar und dann von unten aufschwenkbar. Dies ist in Fig. 1 anhand des Schalungsteils 26a ersichtlich. Nach dem Aufschwenken können die Schalungsteile 26a-c am aufgeschwenkten Ende durch zumindest eine weitere Deckenstütze 16 abgestützt werden.

Fig. 2 zeigt einen Grundrahmen 28 eines Schalungsteils 26a-c (siehe Fig. 1). Der Grundrahmen 28 weist einen ersten Querträger 30a, einen zweiten Querträger 30b und einen Längsträger 32 auf. Der Längsträger 32 verbindet die Querträger 30a, 30b. Die Verbindung der Querträger 30a, 30b wird verstärkt durch einen Längsverbinder 34. Der Längsverbinder 34 ist dem Längsträger 32 gegenüber liegend fest mit den Querträgern 30a, 30b verbunden.

Fig. 3 zeigt einen Außenträger 36. Der Außenträger 36 weist Außenträgerführungsleisten 38a-d auf.

Fig. 4 zeigt das Schalungsteil 26c gemäß Fig. 1. Der Außenträger 36 (siehe Fig. 3) ist dabei an dem Grundrahmen 28 (siehe Fig. 2) angeordnet. Der Außenträger 36 hintergreift mit seinen Außenträgerführungsleisten 38a-d (siehe Fig. 3) Querträgerführungsleisten 40a-d. Der Außenträger 36 ist dadurch im vorliegenden Ausführungsbeispiel in der Richtung der Längsachsen 42a, 42b geführt verschiebbar. Im vorliegenden Fall ist der Außenträger 36 dabei auch in paralleler Ausrichtung zum Längsträger 32 verschiebbar. Mit anderen Worten verläuft die Längsachse 44 des Außenträgers 36 parallel zur Längsachse 46 des Längsträgers 32. Zumindest ein Anschlag 48a, 48b verhindert ein Ausfädeln und Entfernen des Außenträgers 36 von den Querträgern 30a, 30b. Vorzugsweise weist jeder Querträger 30a, 30b jeweils zumindest einen Anschlag 48a, 48b auf.

Fig. 5 zeigt einen Mittelträger 50a. Der Mittelträger 50a ist vorzugsweise nahezu identisch zum Außenträger 36 (siehe Fig. 3) ausgebildet. Allerdings weist der Mittelträger 50a nur zwei Mittelträgerführungsleisten 52a, 52b auf. Weiterhin weist der Mittelträger 50a schiebbar geführte Bolzen 54a, 54b auf.

Fig. 6 zeigt das Schalungsteil 26a (siehe auch Fig. 1). Aus Fig. 6 ist ersichtlich, dass die Querträger 30a, 30b des Schalungsteils 26a Abstecköffnungen aufweist, in die die Bolzen 54a, 54b (siehe Fig. 5) teilweise einführbar sind. Aus Gründen der Übersichtlichkeit sind in Fig. 6 lediglich zwei Abstecköffnungen 56a, 56b mit einem Bezugszeichen versehen. Wenn die Mittelträgerführungsleisten 52a, 52b (siehe Fig. 5) die Querträgerführungsieisten 40a, 40c (siehe Fig. 4) hintergreifen und die Bolzen 54a, 54b (siehe Fig. 5) teilweise in die Abstecköffnungen 56a, 56b eingeführt sind, sind die Mittelträger 50a, 50b fest mit den Querträgern 30a, 30b verbunden. Durch Lösen der Bolzen 54a, 54b (siehe Fig. 5) können die Mittelträger 50a, 50b hingegen entweder in Richtung der Längsachsen 42a, 42b parallel verschoben oder von den Querträgern 30a, 30b abgenommen werden, ohne den Längsträger 32 und/oder den Außenträger 36 von den Querträgern 30a, 30b zu entfernen.

Aus Fig. 6 ist ersichtlich, dass der Längsträger 32, die Mittelträger 50a, 50b und der Außenträger 36 jeweils eine Nagelleiste 58a-d aufweisen. Die Nagelleisten 58a-d sind vorzugsweise aus Kunststoff oder Holz ausgebildet. Sie dienen der Befestigung einer passend zugeschnittenen Ausgteichseiementschaihaut (nicht gezeigt).

Der Längsträger 32, die Mittelträger 50a, 50b und der Außenträger 36 weisen an ihren jeweiligen längsseitigen Enden Stützenkopfaufnahmen in Form von Verbindungsvorsprünge 60a-k auf, von denen aus Gründen der Übersichtlichkeit in Fig. 6 nur einige mit einem Bezugszeichen versehen sind. Die Verbindungsvorsprünge 60a-k sind bevorzugt an Blechstreifen ausgebildet. Die Verbindungsvorsprünge 60a-k sind dazu ausgebildet, Stützenköpfe 20 (siehe Fig. 1) teilweise zu hintergreifen.

Fig. 7 zeigt eine Deckenschalung 10 mit dem Schalelement 14 und den Schalungsteilen 26b, 26c. Das Schalelement 14 weist senkrecht zu seiner Längsachse und parallel zu seiner Schalhaut 24 (siehe Fig. 1) die Breite A auf. Das Schalungsteil 26b weist senkrecht zu seiner Längsachse und parallel zu einer Ebene, in der sich die Querträger 30a, 30b (siehe Fig. 6) erstrecken, die Breite B auf, die der maximalen Spannweite des Schalungsteils 26b entspricht. Das Schalungsteil 26c weist senkrecht zu seiner Längsachse und parallel zu einer Ebene, in der sich die Querträger 30a, 30b (siehe Fig. 6) erstrecken, die Breite C auf, die der minimalen Spannweite des Schalungsteils 26c entspricht. Die Breite A entspricht dabei maximal der Differenz der Breiten B und C. Hierdurch sind beliebige Abstände zwischen dem Schalelement 14 und der Wand 12b realisierbar: Übersteigt der Abstand des Schalelements 14 zur Wand 12b die maximale Spannweite des Schalungsteils 26c, kann ein weiteres Schalelement 14 eingesetzt werden. Ist der Abstand des Schalelements 14 zur Wand 12b hingegen kleiner als die minimale Spannweite des Schalungsteils 26c, so kann das Schalelement 14 entfernt und statt dessen ein Schalungsteil 26c mit einer Spannweite eingesetzt werden, die größer als die Breite A des Schalelements und kleiner als die maximale Spannweite B des Schalungsteils 26c ist. Die Querträger 30a, 30b des Schalungsteils 26c können das Schalelement 14 teilweise untergreifen.

Fig. 8 zeigt eine Deckenschalung 10, bei der die Schalungsteile 26a-c im Falle einer schräg zu der Wand 12a verlaufenden Wand 12b zum Einsatz kommen.

Fig. 9 zeigt einen Doppelträger 62. Der Doppelträger 62 kann, ebenso wie der Mittelträger 50a (siehe Fig. 5), einzeln eingesetzt zwischen Schalelemente 14 eingebracht werden, um schmale Abstände zwischen Schalelementen 14 mit einer Ausgleichselementschalhaut (nicht gezeigt) versehen zu können.

Fig. 10 zeigt mehrere Deckenschalungen 10, die beispielhaft verschiedene Einsatzmöglichkeiten von Schalelementen 14, Schalungsteilen 26a-c, Doppelträgern 62 und Mittelträgern 50a zeigen. Aus Gründen der Übersichtlichkeit sind nur einige dieser Elemente mit einem Bezugszeichen versehen. Dabei ist ersichtlich, dass sich Doppelträger 62 auch auf Querträgern 30a, 30b abstützen können.

Unter Vornahme einer Zusammenschau aller Figuren der Zeichnung betrifft die Erfindung zusammenfassend ein Schalungsteil 26a-c mit einem Ausgleichselement. Das Ausgleichselement weist einen Längsträger 32 und zwei mit dem Längsträger 32 verbundene Querträger 30a, 30b auf. An den Querträgern 30a, 30b ist ein Außenträger 36 verschiebbar angeordnet. Zusätzlich dazu kann an den Querträgern 30a, 30b zumindest ein Mittelträger 50a, 50b lösbar von den Querträgern 30a, 30b befestigt sein. Der Längsträger 32, der Außenträger 36 und/oder zumindest ein Mittelträger 50a, 50b weisen vorzugsweise beidenends zumindest eine Stützenkopfaufnahme, insbesondere in Form eines Verbindungsvorsprungs 60a-k, insbesondere zumindest zwei Stützenkopfaufnahmen, vorzugsweise in Form von Verbindungsvorsprüngen 60a-k, auf. Die Verbindungsvorsprünge 60a-k sind in Deckenstützen 16 der Deckenschalung 10 einhakbar. Die Erfindung betrifft weiterhin eine Deckenschalung 10 mit einem solchen Schalungsteil 26a-c und einem Schalelement 14. Das Schalelement 14 weist vorzugsweise zumindest eine Stützenkopfaufnahme, insbesondere in Form eines Verbindungsvorsprungs 60a-k, auf, der in die Deckenstütze 16 der Deckenschalung 10 einhakbar ist. Die Deckenschalung 10 kann die Deckenstütze 16 aufweisen. Die Deckenschalung 10 kann einen Doppelträger 62 aufweisen.

## Patentansprüche

1. Schalungsteil (26a-c) für eine Deckenschalung (10), wobei das Schalungsteil (26a-c) ein Ausgleichselement aufweist, wobei das Ausgleichselement Folgendes aufweist:
a) Einen Grundrahmen (28) mit einem Längsträger (32) und zwei quer zum Längsträger (32) fest mit dem Längsträger (32) verbundenen Querträgern (30a, 30b), wobei der Längsträger (32) eine Nagelleiste (58a) zur Befestigung einer Ausgleichselementschalhaut aufweist;
b) einen parallel zum Längsträger (32) angeordneten Außenträger (36), der verschiebbar an den Querträgern (30a, 30b) geführt ist, wobei der Außenträger (36) eine Nagelleiste (58d) zur Befestigung einer Ausgleichselementschalhaut aufweist,
wobei das Schalungsteil (26a-c) einen ersten Mittelträger (50a, 50b) aufweist, der parallel zum Längsträger (32) angeordnet und reversibel lösbar mit den Querträgern (30a, 30b) verbunden ist, wobei der erste Mittelträger (50a, 50b) eine Nagelleiste (58b, 58c) zur Befestigung der Ausgleichselementschalhaut aufweist,
wobei bei dem der erste Mittelträger (50a, 50b) Stützenkopfaufnahmen aufweist, die zur Montage des ersten Mittelträgers (50a, 50b) an einem Stützenkopf (20) der Deckenschalung (10) an den längsseitigen Enden des ersten Mittelträgers (50a, 50b) angeordnet oder ausgebildet sind, wobei der erste Mittelträger (50a, 50b) ohne den Grundrahmen (28) an der Deckenschalung (10) zwischen zwei Stützenköpfen (20) anordenbar ist,
wobei der Längsträger (32) Stützenkopfaufnahmen aufweist, die zur Montage des Längsträgers (32) an einem Stützenkopf (20) der Deckenschalung (10) an den längsseitigen Enden des Längsträgers (32) angeordnet oder ausgebildet sind.

2. Schalungsteil nach Anspruch 1, bei dem zumindest ein Querträger (30a, 30b) eine Querträgerführungsleiste (40a-d) aufweist, die
i) von einer Mittelträgerführungsleiste (52a, 52b) des ersten Mittelträgers (50a, 50b) hintergriffen wird, sodass der erste Mittelträger (50a, 50b) verschiebbar an den Querträgern (30a, 30b) führbar ist und/oder
ii) von einer Außenträgerführungsleiste (38a-d) des Außenträgers (36) hintergriffen wird, sodass der Außenträger (36) verschiebbar an den Querträgern (30a, 30b) führbar ist.

3. Schalungsteil nach Anspruch 1 oder 2, bei dem zumindest ein Querträger (30a, 30b) eine Arretiervorrichtung aufweist, mittels der die Position des Mittelträgers (50a, 50b) relativ zu den Querträgern (30a, 30b) festlegbar ist.

4. Schalungsteil nach einem der vorhergehenden Ansprüche, bei dem die Stützenkopfaufnahmen in Form von Verbindungsvorsprüngen (60a, 60b, 60j, 60k) ausgebildet sind.

5. Schalungsteil nach einem der vorhergehenden Ansprüche, bei dem der Außenträger (36) Stützenkopfaufnahmen aufweist, die zur Montage des Außenträgers (36) an einem Stützenkopf (20) der Deckenschalung (10) an den längsseitigen Enden des Außenträgers (36) angeordnet oder ausgebildet sind.

6. Schalungsteil nach Anspruch 5, bei dem die Stützenkopfaufnahmen in Form von Verbindungsvorsprüngen (60g-i) ausgebildet sind.

7. Schalungsteil nach einem der Ansprüche 2 bis 6, bei dem das Ausgleichselement mehrere Mittelträger (50a, 50b) aufweist, die identisch zum ersten Mittelträger (50a, 50b) ausgebildet sind, wobei die Mittelträger (50a, 50b) an den Querträgern (30a, 30b) angeordnet sind.

8. Schalungsteil nach einem der vorhergehenden Ansprüche, bei dem der Grundrahmen (28) einen Längsverbinder (34) aufweist, der die Querträger (30a, 30b) parallel zum Längsträger (32) miteinander verbindet.

9. Schalungsteil nach einem der einem der vorhergehenden Ansprüche, bei dem das Schalungsteil (26a-c) einen Stützenkopf (20) aufweist, der an einer Stützenkopfaufnahme angeordnet ist.

10. Schalungsteil nach einem der vorhergehenden Ansprüche, bei dem das Schalungsteil (26a-c) eine mit dem Ausgleichselement verbundene Ausgleichselementschalhaut aufweist.

11. Deckenschalung (10) mit einem Schalungsteil (26a-c) nach einem der vorhergehenden Ansprüche und einem Schalelement (14), wobei das Schalelement (14) einen Rahmen (22) mit einer parallel zur Rahmenhauptebene angeordneten Schalhaut (24) aufweist, wobei der Rahmen (22) in der Rahmenhauptebene eine Länge und eine Breite (A) aufweist und wobei die Differenz zwischen
a) der maximalen Spannweite (B) zwischen dem Längsträger (32) und dem Außenträger (36) und
b) der minimalen Spannweite (C) zwischen dem Längsträger (32) und dem Außenträger (36) zumindest der Breite (A) des Rahmens (22) entspricht.

12. Deckenschalung (10) mit einem Schalungsteil nach einem der Ansprüche 1 bis 10, wobei die Deckenschalung (10) einen Doppelträger (62) mit Stützkopfaufnahmen an den längsseitigen Enden des Doppelträgers (62) zur Montage des Doppelträgers (62) an einem Stützenkopf (20) der Deckenschalung (10) aufweist und zumindest eine Nagelleiste aufweist und wobei der Doppelträger (62) ohne das Ausgleichselement an der Deckenschalung (10) zwischen zwei Stützenköpfen (20) anordenbar ist.

## Claims

1. Formwork part (26a-c) for a ceiling formwork (10), the formwork part (26a-c) having a compensation element, the compensation element having the following:
a) a base frame (28) comprising a longitudinal carrier (32) and two transverse carriers (30a, 30b), which are rigidly connected to the longitudinal carrier (32) transverse to the longitudinal carrier (32), the longitudinal carrier (32) having a nailing strip (58a) for fastening a compensation element formwork shell;
b) an external carrier (36), which is arranged parallel to the longitudinal carrier (32) and is guided displaceably on the transverse carriers (30a, 30b), the external carrier (36) having a nailing strip (58d) for fastening a compensation element formwork shell,
the formwork part (26a-c) having a first central carrier (50a, 50b), which is arranged parallel to the longitudinal carrier (32) and reversibly, detachably connected to the transverse carriers (30a, 30b), the first central carrier (50a, 50b) having a nailing strip (58b, 58c) for fastening the compensation element formwork shell,
wherein the first central carrier (50a, 50b) has support head receivers, which are arranged or formed on the longitudinal-face ends of the first central carrier (50a, 50b) for mounting the first central carrier (50a, 50b) on a support head (20) of the ceiling formwork (10), the first central carrier (50a, 50b) being arrangeable on the ceiling formwork (10) between two support heads (20) without the base frame (28),
the longitudinal carrier (32) having support head receivers, which are arranged or formed on the longitudinal-face ends of the longitudinal carrier (32) for mounting the longitudinal carrier (32) on a support head (20) of the ceiling formwork (10).

2. Formwork part according to claim 1, wherein at least one transverse carrier (30a, 30b) has a transverse carrier guide bar (40a-d), which
i) is engaged from behind by a central carrier guide bar (52a, 52b) of the first central carrier (50a, 50b), in such a way that the first central carrier (50a, 50b) can be guided displaceably on the transverse carriers (30a, 30b), and/or
ii) is engaged from behind by an external carrier guide bar (38a-d) of the external carrier (36), in such a way that the external carrier (36) can be guided displaceably on the transverse carrier (30a, 30b).

3. Formwork part according to either claim 1 or claim 2, wherein at least one transverse carrier (30a, 30b) has a locking device, by means of which the position of the central carrier (50a, 50b) relative to the transverse carriers (30a, 30b) can be fixed.

4. Formwork part according to any of the preceding claims, wherein the support head receivers are formed as connecting projections (60a, 60b, 60j, 60k).

5. Formwork part according to any of the preceding claims, wherein the external carrier (36) has support head receivers, which are arranged or formed on the longitudinal-face ends of the external carrier (36) for mounting the external carrier (36) on a support head (20) of the ceiling formwork (10).

6. Formwork part according to claim 5, wherein the support head receivers are formed as connecting projections (60g-i).

7. Formwork part according to any of claims 2 to 6, wherein the compensation element has a plurality of central carriers (50a, 50b), which are formed identically to the first central carrier (50a, 50b), the central carriers (50a, 50b) being arranged on the transverse carriers (30a, 30b).

8. Formwork part according to any of the preceding claims, wherein the base frame (28) has a longitudinal connector (34) which interconnects the transverse carriers (30a, 30b) parallel to the longitudinal carrier (32).

9. Formwork part according to any of the preceding claims, wherein the formwork part (26a-c) has a support head (20) which is arranged on a support head receiver.

10. Formwork part according to any of the preceding claims, wherein the formwork part (26a-c) has a compensation element formwork shell which is connected to the compensation element.

11. Ceiling formwork (10) comprising a formwork part (26a-c) according to any of the preceding claims and a formwork element (14), wherein the formwork element (14) has a frame (22) comprising a formwork shell (24) which is arranged parallel to the primary plane of the frame, the frame (22) having a length and a width (A) in the primary plane of the frame, and the difference between
a) the maximum span (B) between the longitudinal carrier (32) and the external carrier (36) and
b) the minimum span (C) between the longitudinal carrier (32) and the external carrier (36)
corresponding to at least the width (A) of the frame (22).

12. Ceiling formwork (10) comprising a formwork part according to any of claims 1 to 10, wherein the ceiling formwork (10) has a double carrier (62) comprising support head receivers on the longitudinal-face ends of the double carrier (62) for mounting the double carrier (62) on a support head (20) of the ceiling formwork (10) and has at least one nailing strip, and wherein the double carrier (62) can be arranged on the ceiling formwork (10) between two support heads (20) without the compensation element.

## Revendications

1. Pièce de coffrage (26a-c) pour un coffrage de dalles (10), dans laquelle la pièce de coffrage (26a-c) comporte un élément compensateur, dans laquelle l'élément compensateur comporte ce qui suit :
a) un cadre de base (28) doté d'un support longitudinal (32) et de deux supports transversaux (30a, 30b) solidaires du support longitudinal (32) transversalement au support longitudinal (32), dans laquelle le support longitudinal (32) comporte une baguette de clouage (58a) pour la fixation d'une peau de coffrage d'élément compensateur ;
b) un support extérieur (36) disposé parallèlement au support longitudinal (32), lequel est guidé de manière coulissable sur les supports transversaux (30a, 30b), dans laquelle le support extérieur (36) comporte une baguette de clouage (58d) pour la fixation d'une peau de coffrage d'élément compensateur,
dans laquelle la pièce de coffrage (26a-c) comporte un premier support médian (50a, 50b), lequel est disposé parallèlement au support longitudinal (32) et est relié de façon détachable réversible aux supports transversaux (30a, 30b), dans laquelle le premier support médian (50a, 50b) comporte une baguette de clouage (58b, 58c) pour la fixation d'une peau de coffrage d'élément compensateur,
dans laquelle le premier support médian (50a, 50b) comporte des logements de tête de montant, lesquels sont disposés ou réalisés aux extrémités longitudinales du premier support médian (50a, 50b) pour le montage du premier support médian (50a, 50b) sur une tête de montant (20) du coffrage de dalles (10), dans laquelle le premier support médian (50a, 50b) peut être disposé sans le cadre de base (28) sur le coffrage de dalles (10) entre deux têtes de montant (20),
dans laquelle le support longitudinal (32) comporte des logements de tête de montant, lesquels sont disposés ou réalisés aux extrémités longitudinales du support longitudinal (32) pour le montage du support longitudinal (32) sur une tête de montant (20) du coffrage de dalles (10).

2. Pièce de coffrage selon la revendication 1, au moins un support transversal (30a, 30b) comportant une baguette de guidage de support transversal (40a-d), derrière laquelle
i) entre en prise une baguette de guidage de support médian (52a, 52b) du premier support médian (50a, 50b), de sorte que le premier support médian (50a, 50b) peut être guidé de manière coulissable sur les supports transversaux (30a, 30b) et/ou
ii) entre en prise une baguette de guidage de support extérieur (38a-d) du support extérieur (36), de sorte que le support extérieur (36) peut être guidé de manière coulissable sur les supports transversaux (30a, 30b).

3. Pièce de coffrage selon la revendication 1 ou 2, au moins un support transversal (30a, 30b) comportant un dispositif de verrouillage, au moyen duquel la position du support médian (50a, 50b) peut être fixée par rapport aux supports transversaux (30a, 30b).

4. Pièce de coffrage selon l'une des revendications précédentes, les logements de tête de montant étant réalisés sous forme de saillies de liaison (60a, 60b, 60j, 60k).

5. Pièce de coffrage selon l'une des revendications précédentes, le support extérieur (36) comportant des logements de tête de montant, lesquels sont disposés ou réalisés aux extrémités longitudinales du support extérieur (36) pour le montage du support extérieur (36) sur une tête de montant (20) du coffrage de dalles (10).

6. Pièce de coffrage selon la revendication 5, les logements de tête de montant étant réalisés sous forme de saillies de liaison (60g-i).

7. Pièce de coffrage selon l'une des revendications 2 à 6, l'élément compensateur comportant plusieurs supports médians (50a, 50b), lesquels sont réalisés de manière identique au premier support médian (50a, 50b), dans laquelle les supports médians (50a, 50b) sont disposés sur les supports transversaux (30a, 30b).

8. Pièce de coffrage selon l'une des revendications précédentes, le cadre de base (28) comportant un joint longitudinal (34), lequel relie les supports transversaux (30a, 30b) l'un à l'autre parallèlement au support longitudinal (32).

9. Pièce de coffrage selon l'une des revendications précédentes, la pièce de coffrage (26a-c) comportant une tête de montant (20), laquelle est disposée sur un logement de tête de montant.

10. Pièce de coffrage selon l'une des revendications précédentes, la pièce de coffrage (26a-c) comportant une peau de coffrage d'élément compensateur reliée à l'élément compensateur.

11. Coffrage de dalles (10) doté d'une pièce de coffrage (26a-c) selon l'une des revendications précédentes et d'un élément de coffrage (14), dans lequel l'élément de coffrage (14) comporte un cadre (22) doté d'une peau de coffrage (24) disposée parallèlement au plan principal du cadre, dans lequel le cadre (22) comporte dans le plan principal du cadre une longueur et une largeur (A) et dans lequel la différence entre
a) la portée maximale (B) entre le support longitudinal (32) et le support extérieur (36) et
b) la portée minimale (C) entre le support longitudinal (32) et le support extérieur (36) correspond au moins à la largeur (A) du cadre (22).

12. Coffrage de dalles (10) doté d'une pièce de coffrage selon l'une des revendications 1 à 10, dans lequel le coffrage de dalles (10) comporte un support double (62) doté de logements de tête de montant aux extrémités longitudinales du support double (62) pour le montage du support double (62) sur une tête de montant (20) du coffrage de dalles (10) et comporte au moins une baguette de clouage et dans lequel le support double (62) peut être disposé sans l'élément compensateur sur le coffrage de dalles (10) entre deux têtes de montant (20).
